# EUROPÄISCHE PATENTSCHRIFT

(11) **EP 0 761 390 B1**
(45) Veröffentlichungstag und Bekanntmachung des Hinweises auf die Patenterteilung: **31.10.2001**
(21) Anmeldenummer: 96113296.6
(22) Anmeldetag: 20.08.1996
(51) Int. Cl.: B25B 5/06, B25B 5/12

(54) **Spannelement**
Clamping device
Dispositif de serrage

(30) Priorität: 30.08.1995 DE 19531890
(43) Veröffentlichungstag der Anmeldung: 12.03.1997
(73) Patentinhaber: Fischer, David, D-63743 Aschaffenburg (DE)
(72) Erfinder: Fischer, David, D-63743 Aschaffenburg (DE)
(74) Vertreter: Bischof, Hans-Jochen, Dipl.-Ing.

(56) Entgegenhaltungen:
- DE-A- 4 111 430
- DE-A- 4 307 058
- FR-A- 2 157 696
- SOVIET ENGINEERING RESEARCH, Bd. 3, Nr. 3, März 1983, LEICESTERSHIRE, Seiten 89-91, XP002020561 YU.I.KUZNETZOV: "Universal Quick-Change Clamping Fixtures"
- MACHINES PRODUCTION, 7.Dezember 1983, Seiten 26-29, XP002020562

## Beschreibung

Die Erfindung bezieht sich auf ein Spannelement zum Spannen von Werkstücken auf Vorrichtungen, Maschinentischen und Paletten mittels eines in einem Gehäuse geführten Kolbens, der eine Pleuelstange bewegt, die mit einem drehbar gelagerten Spannhebel verbunden ist (Siehe FR-A-2 157 696).

Spannelemente dienen zum Festsetzen von Werkstücken auf Tischen und dergleichen. Das zu spannende Werkstück ist für den jeweiligen Arbeitsgang entsprechend auf diesen Tischen ausgerichtet und darf danach in seiner Lage nicht mehr verändert werden. Die Spannpratzen oder Spannhebel müssen somit so auf das Werkstück greifen, daß es in dieser seiner Lage verbleibt. Spannelemente, deren Spannhebel zuerst eine Schiebebewegung über das zu spannende Teil ausführen, die dann in eine kreisförmige Spannbewegung übergeht, haben den Nachteil, daß die auf das Werkstück ausgeübten Kräfte nicht senkrecht, sondern in Winkeln dazu auftreffen und wirken, da sich der Dreh- und Abstützpunkt nicht auf gleicher Höhe zur Spannstelle befindet. Damit werden die Werkstücke oft aus ihrer positionierten Lage verrückt.

Es sind daher Lösungen bekannt geworden, die mit kurzem Spannhub auf das Werkstück greifen. Da die Spannkraft-Richtung jedoch nicht senkrecht zur Spannstelle erfolgt, werden Querkräfte nicht vermieden. Ein kurzer Hub hat jedoch oft den Nachteil, daß das Spannelement nur bestimmten Werkstücken zugeordnet werden kann.

Es ist ein Spannelement bekannt (FR-A-2 157 696), bei dem ein senkrecht geführter Differenzialkolben durch Druckbeaufschlagung eine aufwärts und abwärts gerichtete Bewegung durchführt. Am Kolbenkopf ist eine Pleuelstange in einer Kugelführung eingebracht.

Diese Pleuelstange wirkt auf eine Kurbelstange, mit der sie mittels eines Gelenkauges verbunden ist. Die Kurbelstange wiederum ist fest mit dem eigentlichen Spannhebel über eine gemeinsame Welle verbunden. Die durch die Bewegung des Kolbens erzeugten Kräfte werden über die Pleuelstange auf die Kurbelstange übertragen, die ihrerseits die Kräfte auf eine Welle überträgt, an deren Ende der Spannhebel sitzt. Damit werden in der Welle Torrisionskräfte und Biegekräfte erzeugt. Beim Spannen und Entspannen beschreibt der Spannhebel an seiner Spannstelle etwa den gleichen langen Weg, wie das Ende der Kurbelstange mit dem Gelenkauge der Pleuelstange.

Zwischen der im Kolben erzeugten Spannkraft und der wirksamen Spannkraft ist konstruktionsbedingt ein Abstand erforderlich, der eine größere Bauweise zwingend macht. Die offene Bauweise zum Werkstück hin bewirkt darüber hinaus eine große Anfälligkeit gegen Verschmutzung aller Bewegungselemente. Die stehende hohe Bauweise läßt kein flaches Spannen zu.

Es ist ein weiteres Spannelement bekannt ( Soviet Engineering Research Vol. 3, No. 3 ), das mit einem Gabelkopf versehen ist, der ein gerades Spanneisen mittels Gelenkbolzen aufnimmt. Hydraulikkolben, Pleuelstange und Spanneisen liegen jedoch nicht auf einer Geraden. Der Spannhub selbst ist minimal und das Spanneisen gibt das Werkstück im entspannten Zustand nach oben nicht frei. Darüber hinaus muß das Spanneisen durch eine Federkraft zurück geholt werden.

Der Erfindung liegt die Aufgabe zugrunde, ein Flachspannelement kleinsten Ausmaßes zu schaffen, dessen Krafteinleitung annähernd waagerecht zum zu spannenden Werkstück erfolgt, und dessen Spannkräfte senkrecht auf das zu spannende Werkstück wirken, und das einen großen Spannhub besitzt und darüber hinaus gegen Verschmutzung aller Art abgedichtet ist.

Erfindungsgemäß wird dieses durch die in den Ansprüchen enthaltenen kennzeichnenden Merkmale gelöst.

Der Vorteil der Erfindung liegt einmal in der kleinen, flachen Bauweise, die ein großes Einsatzfeld erlaubt. Damit ist das Flachspannelement auf Vorrichtungen und Paletten aller Art einsatzfähig. Ein weiterer Vorteil ist dadurch gegeben, daß das Flachspannelement über einen großen Spannhub verfügt und damit Werkstücken unterschiedlicher Größe zugeordnet werden kann. Weitere Vorteile liegen in der Abdichtung, die das Flachspannelement gegen äußere Einflüsse, wie Staub, Bearbeitungsspäne und Flüssigkeiten, unempfindlich macht.

In den Fig. ist das Flachspannelement an Beispielen näher beschrieben.
- Fig. 1: zeigt den Querschnitt in einer Seitenansicht
- Fig. 2: zeigt eine Draufsicht
- Fig. 3: zeigt die Lagerung des Spannkopfes
- Fig. 4: zeigt den Spannhebel in Ruhestellung
- Fig. 5: zeigt den Spannhebel während des Spannvorganges und
- Fig. 6: zeigt den Spannhebel im Spannzustand.

Das Gehäuse 1 ist in Form eines offenen Gabelkopfes 2 gebildet. In das Gehäuse 1 ist eine Kolbenbohrung 3 eingebracht, in der ein Kolben 4 gleitet. Die Kolbenstange 5 ist in einer Gewindebuchse 18 geführt, die zugleich als Abdichtung dient. Am oberen Ende der Kolbenstange 5 ist eine Kalotte 8 eingelassen. In dieser Kalotte 8 ist eine Pleuelstange 7 geführt, die zur Weiterleitung der Kraftübertragung dient. Die Pleuelstange 7 hat an ihren beiden Enden je einen etwa gleich großen Kugelkopf 9a und 9b. Der Kugelkopf 9a ist in der Kalotte 8 gelagert und kann sich somit um den vorgegebenen Freiheitsgrad darin bewegen. Der Kugelkopf 9b ist ebenfalls in einer Kalotte 10 gelagert, in der er sich mit dem vorgegebenen Freiheitsgrad bewegen kann. Die Kalotte 10 ihrerseits ist in dem Spannhebel 11 eingelassen. Dieser Spannhebel 11 bildet im Bereich der Kalotte 10 eine Tasche 12. Dadurch wird der Pleuelstange 7 ein Freiraum in der Bewegung verschafft.

In den Kugelkopf 9b ist eine kleine Bohrung 14 eingebracht, in der ein Mitnahmestift 15 geführt ist. Dieser Mitnahmestift 15 unterstützt den Rückholvorgang des Spannhebels 11 durch eine Führung innerhalb der Tasche 12 und hält so den Kugelkopf 9b mit der Kalotte 10 auf Kontakt. In der Kolbenbohrung 3 sind oberhalb und unterhalb des Kolbens 4 die beiden Druckräume 16 und 17 gebildet, von denen Druckraum 16 für den Spannvorgang und Druckraum 17 für den Entspannvorgang dienen.

Um alle beweglichen Elemente vor äußeren Einflüssen zu schützen, ist der Raum zwischen dem Spannhebel 11 und der Gewindebuchse 18 abgedichtet. Die Abdichtung erfolgt mittels Federbleche. Das innere Federblech 19 besitzt eine Kontur, die der äußeren Kontur der Hubstrecke am Umfang des Spannhebels 11 mit der gesamten Länge angepaßt ist, so daß dieser gleitend an dem Federblech 19 geführt ist. Das untere Federblech 20 ist in seiner Kontur den unteren Konturen des Spannhebels 11 angepaßt, so daß auch hier ein dichter Abschluß bei gleitender Bewegung des Spannhebels 11 erreicht ist. Ein weiteres Federblech 21 stellt eine Verbindung zwischen dem Gehäuse 1 und dem auf dem Spannhebel 11 aufliegenden Federblech 19 her. Der Kolben 4 ist in einer Gewindebuchse 18 geführt, die mit entsprechenden Dichtungen bestückt ist. Diese Gewindebuchse 18 ist in der Gewindebohrung 6 des Gehäuses 1 eingeschraubt und kann somit im Bedarfsfall leicht ausgewechselt werden.

Der Spannhebel 11 ist an seiner Spannfläche so ausgebildet, daß er plan auf das Werkstück 25 aufsitzt. Dazu ist in den Spannkopf eine Kalotte 22 eingebracht, die eine abgeflachte Kugel 23 aufnimmt. Ferner ist der Spannhebel 11 im Bereich seines Spannkopfes mit einer Einschnürung 24 und einer Abschrägung 29 versehen. Diese Einschnürung 24 und auch die Abschrägung 29 dienen der besseren Formgestaltung , um ein sicheres Aufsetzen der abgeflachten Kugel 23 auf das Werkstück 25 zu gewährleisten. Dieses ist von besonderem Vorteil, wenn große Höhenunterschiede der zu spannenden Werkstücke gegeben sind. Durch die Einschnürung 24 und die Abschrägung 29 wird die abgeflachte Kugel 23 umfassende Kalotte 22 in ihrer Haltefläche geschwächt. Um trotzdem sicheren Halt für die abgeflachte Kugel 23 zu gewährleisten, sind seitliche Umfassungen 27 am Spannkopf vorgesehen, die die Kalottenführung erweitern, ohne den Spannhub durch Störkanten zu behindern.

Das Gehäuse 1 wird mittels Befestigungsschrauben auf der jeweiligen Bearbeitungsplatte festgesetzt. Wird der Druckraum 16 beaufschlagt, so gleitet der Kolben 4 mit der in der Gewindebuchse 18 geführten Kolbenstange 5 in Richtung auf das Werkstück zu. Damit wird die eingeleitete Kraft auf die Pleuelstange 7 übertragen, die ihrerseits direkt, d.h. ohne Kurbelstange, auf den Spannhebel 11 wirkt. Dieser Spannhebel 11 vollführt um seinen Drehpunkt, dem Zylinderstift 13, eine Drehbewegung auf das zu spannende Werkstück 25 zu. Der Spannhebel 11 wird immer mit der abgeflachten Seite der Kugel 23 auf das Werkstück 25 treffen. Diese Kugel 23 gleicht somit die auf einer Kreisbahn verlaufende Spannkraft weitestgehend aus und sorgt für ein gleichmäßiges Aufsetzen auf dem Werkstück und für eine gleichmäßige Krafteinleitung in das Werkstück. Durch die Abschrägung 29 und die Einschnürung 24 wird während des Spannvorganges sichergestellt, daß der Spannhebel 11 nur mit der Fläche der abgeflachten Kugel 23 aufsitzt, unabhängig von den Höhen der zu spannenden Werkstücke.

Der Spannhebel 11 bildet mit seiner Außenkontur etwa einen Viertelkreis. Dadurch kann die Mitte des Kugelkopfes 9b, die Zylinderstiftmitte 13 und die Fläche der Spannkugel 23 annähernd in einem Winkel von 90° zueinander positioniert sein. Dieses hat eine liegende Anordnung der Pleuelstange 7, Kolbenstange 5 mit Kolben 4 zur Folge. Der Spannhebel 11 ist in seinem Querschnitt unterschiedlich gestaltet. Im Bereich der Gabeln ist er am dicksten ausgebildet, während er im Bereich seines Wirkungseingriffes nur mit einem solchen Querschnitt versehen ist, wie er zur Einbringung der Kalotte und damit zur Aufnahme der abgeflachten Kugel erforderlich ist.

Beim Rückholvorgang wird der Druckraum 17 mit Druck beaufschlagt, wodurch der Kolben 4 in der Kolbenbohrung 3 in Richtung vom Werkstück weg gleitet und hierbei die im Druckraum 16 vorhandene hydraulische Flüssigkeit herauspreßt. Die Kolbenstange 5 zieht die Pleuelstange 7 zurück, die ihrerseits über den Mitnahmestift 15 den Spannhebel 11 zurückholt. Der Angriffspunkt der Pleuelstange 7 an dem Spannhebel 11 liegt im Bereich oberhalb des Drehpunktes des Spannhebels 11 im Zylinderstift 13. Damit lassen sich diese beiden Punkte 13 und 14 dicht aneinander heranführen, was zu einer kurzen Bauweise des Spannelementes beiträgt und damit den Kolbenhub minimiert. Die besonders platzsparende kurze und niedrige Bauweise des Spannelementes kommt nicht zuletzt durch den minimalen Kolbenhub zustande. Der kurze Kolbenhub, der einen großen Öffnungsweg des Spannhebels bewirkt, ergibt sich, weil der Druckpunkt der kleingehaltenen Pleuelstangenkugel und der dazugehörigen Kalotte des Spannhebels extrem nahe zum Spannhebeldrehpunkt angeordnet sind. Durch die Tasche im Spannhebel wird eine optimale Anordnung des Kugelmittelpunktes des Pleuels erreicht, so daß in Spannstellung die Achse durch das Pleuel und durch die Kolbenstange geradlinig verläuft. Der Abstand zwischen dem Kugelmittelpunkt der Kugel 9b und dem Drehpunkt im Zylinder 13 für den Spannhebel 11 beträgt etwa die Hälfte des Abstandes zwischen dem Mittelpunkt, der im Spannkopf angeordneten abgeflachten Kugel 23 und dem Mittelpunkt des Spannhebels im Zylinder 13. Damit ist die Kolbenführung nur noch bedingt durch den Hub des Spannhebels, was die kurze Bauweise unterstützt. Diese Bauweise läßt einen relativ großen Spannhub zu, da die Krafteinleitung in ein Werkstück schon voll einsetzt, wenn der Spannhebel gerade seine Drehbewegung beginnt (vergl. hierzu Fig. 5). Damit lassen sich unterschiedliche Werkstücke verschiedener Stärken spannen. Die Hubdifferenz zwischen min und max beträgt mehr als 20mm, bei einer Gesamthöhe des Spannelementes von ca. 50 mm.

Der Gabelkopf bildet die beiden Gabeln 2a und 2b. In diesen Gabeln sind Bohrungen 28 eingebracht, in denen der oder die Zylinderstifte 13 geführt sind. Zweckmäßig werden ein oder zwei Zylinderstifte im Spannelement angeordnet. Diese Stifte können von außen in die Gabeln eingeschraubt sein oder auch eingepreßt werden. Das Spannelement ist um diese Achse drehbar gelagert.

## Patentansprüche

1. Spannelement zum Spannen von Werkstücken auf Vorrichtungen , Tischen oder Paletten, bestehend aus einem Gehäuse (1), in dem ein Kolben (4) geführt ist, der über ein Kugelgelenk mit einer Pleuelstange verbunden ist, die auf einen Spannhebel wirkt, wobei der Spanehebel in einem im Gehäuse (1) gebildeten Gabelkopf drehbar gelagert ist, **dadurch gekennzeichnet, daß** die Pleuelstange (7) an ihren beiden Enden je einen annähernd gleich großen Kugelkopf (9a;9b) trägt und der eine Kugelkopf (9a) in einer Kalotte (8) am Ende einer als Teil des Kolbens (4) gebildeten Kolbenstange (5) umbördelt eingebracht ist und der andere Kugelkopf (9b) in einer dem Spannhebel (11) zugeordneten Kalotte (10) mittels eines Mitnahmestiftes (15) gehalten ist, so daß so daß die Achsen von der Kolbenstange (5) und der Pleuelstange (7) auf einer einziegen Achse zusammen fallen können und die auf die Pleuelstange (7) einwirkende Kraft direkt auf den Spannhebel (11) übertragbar ist und diesen um seine Drehachse, gebildet durch einen im Gabelkopf (2) geführten Zylinderstift (13), dreht und auf ein zugeordnetes Werkstück (25) mit einer im Spannhebelende drehbar gelagerten abgeflachten Kugel (23) aufsetzt und der Spannhebel (11) im entspannten Zustand in einen Raum des Gehäuses (1), der durch Federbleche (19;20) gegen äussere Einflüsse abgedichtet ist, zurückfährt und daß der Abstand zwischen der Kugelkopfmitte der anderen Pleuelstangenkugel (9b) im Spannhebel (11) zur Mitte des Zylinderstiftes (13) als Spannhebeldrehpunkt etwa die Hälfte des Abstandes zwischen Spannhebeldrehpunkt und mittleren Aufsetzpunkt auf das Werkstück (25), durch die dem Spannhebel zugeordneten abgeflachte Kugel (23), beträgt.

2. Spannelement nach Anspruch 1, ***dadurch gekennzeichnet,* daß** der Krafteinleitungspunkt des Kolben (4) über Kolbenstange (5), Pleuel (7) und die Kugelköpfe (9a;9b) nahe und oberhalb des Drehpunktes des Spannhebels (11) liegt.

3. Spannelement nach Anspruch 2, ***dadurch gekennzeichnet,* daß** in den Spannhebel (11) im Bereich des Kugelkopfeingriffes der Pleuelstange (7) eine Tasche (12) eingebracht ist.

4. Spannelement nach Anspruch 1, ***dadurch gekennzeichnet,* daß** der Kugelkopf (9b) in der Kalotte (10) des Spannhebels (11) mittig mit einer Bohrung (14) versehen ist, in der der Mitnahmestift (15) eingebracht ist.

5. Spannelement nach Anspruch 1, ***dadurch gekennzeichnet,* daß** das innere Federblech (19) und das untere Federblech (20) in ihren Konturen so ausgebildet sind, daß der Spannhebel (11) während semer Schwenkbewegung darin gleitend anliegt.

6. Spannelement nach Anspruch 1, ***dadurch gekennzeichnet,* daß** die Kugel (23) in einer an zwei Seiten dachförmig abgeschrägten Spannkugelkalotte (22) im Spannhebel (11) seitenbeweglich geführt ist.

7. Spannelement nach Anspruch 6, ***dadurch gekennzeichnet,* daß** der Spannhebel (11) im Bereich der Spannkugelkalotte (22) eine seitliche Umfassung (27) zur Halterung der abgeflachten Kugel (23) besitzt.

8. Spannelement nach Anspruch 1 bis 6, ***dadurch gekennzeichnet,* daß** der Spannhebel (11) im Bereich der Spannebene eine nach innen gerichtete Einschnürung (24) aufweist.

9. Spannelement nach Anspruch 1 bis 6, ***dadurch gekennzeichnet,* daß** die Kolbenstange (5) in einer Gewindebuchse (18) geführt ist, die die Kolbenstange abdichtet.

10. Spannelemente nach Anspruch 9, ***dadurch gekennzeichnet,* daß** in dem Gehäuse (1) eine Gewindebohrung (6) eingebracht ist, in die die Gewindebuchse (18) einschraubbar ist.

11. Spannelement nach Anspruch 1, ***dadurch gekennzeichnet,* daß** die Mittelpunkte der beiden Kugelköpfe (9a;9b) der Pleuelstange (7) annähernd die gleiche Entfernung voneinander haben, wie der Mittelpunkt, der im Spannhebel (11) wirksamen Kugel (9b) zu Drehpunkt des Spannhebels (11).

12. Spannelement nach Anspruch 6-11, ***dadurch gekennzeichnet,* daß** im Spannhebel (11) der Mittelpunkt der Kalotte (10), die Drehachse des Zylinderstifts (13) und die Spannfläche der Kugel (23) einen Winkel von etwa 90° zueinander bilden, wobei der Spannhebel mit seiner Außenkontur etwa einen Viertelkreis beschreibt.

## Claims

1. Clamping element for clamping work pieces on jigs, tables or pallets, consisting of a housing (1) in which a piston (4) is guided that is connected via a socket joint to a connecting rod acting upon a clamping lever, with said clamping lever being supported for rotation in a fork head,
***characterised in* that** said connecting rod (7) carries a spherical head (9a; 9b) of approximately equal size at each of its two ends, and **in that** said spherical head (9a) is introduced, with a bead, into a spherical cap (9) at the end of a piston rod (5) designed as part of said piston (4), while the other spherical head (9b) is held in a spherical cap (10) associated with said clamping lever (11) by means of a driving pin (15) in a way that the axes of said piston rod (5) and of said connecting rod (7) may coincide on a single axes and that the force acting on said connecting rod (7) will be directly transmittable to said clamping lever (11) while turning same about its axis of rotation formed by a cylindrical pin guided in said fork head (2) and placing same on an associated work piece (25), in a manner that it turns by means of a flattened sphere (23) running in the end of said clamping lever, and **in that** said clamping lever (11), in its unstressed condition, returns into a space of said housing (1) that is sealed from outside influences by means of spring steel sheets (19; 20), and **in that** the spacing between the centre of said spherical head of said other spherical elements (9b) of the connecting rod in said clamping lever (11), on the one hand, and the centre of said cylindrical pin (13) as fulcrum of the clamping lever, on the other hand, corresponds approximately to half the spacing between the fulcrum of the clamping lever and the centre of placement on said work piece, passing through said flattened sphere (23) associated with said clamping lever.

2. Clamping element according to Claim 1, ***characterised in* that** the point where the force of said piston (4) is introduced via said piston rod (5), said connecting rod (7) and said spherical heads (9a, 9b) is located in the vicinity of and above the fulcrum of said clamping lever (11).

3. Clamping element according to Claim 2, ***characterised in* that** a pocket (12) is formed in said clamping lever (11) in the zone of engagement of the spherical head of said connecting rod (7).

4. Clamping element according to Claim 1, ***characterised in* that** said spherical head (9b) in said spherical cap (10) of said clamping lever (1) is provided with a central bore (14) into which said driving pin (15) is inserted.

5. Clamping element according to Claim 1, ***characterised in* that** said inner spring steel sheet (19) and said lower spring steel sheet (20) present contours so designed that said clamping lever (11) bears there against and slides in the course of its pivoting movement.

6. Clamping element according to Claim 1, ***characterised in* that** said sphere (23) is guided for a lateral movement in said clamping lever (11) in a spherical cap (22) of the clamping sphere, that presents a roof-like chamfer on two sides.

7. Clamping element according to Claim 6, ***characterised in* that** said clamping lever (11) comprises a lateral contour part (27) in the area of said spherical cap (22) of the clamping sphere for holding said flattened sphere (23).

8. Clamping element according to any of the Claims 1 to 6, ***characterised in* that** said clamping lever (11) presents a necking (24) in the area of the clamping plane, that is directed to the inside.

9. Clamping element according to any of the Claims 1 to 6, ***characterised in* that** said piston rod (5) is guided in a threaded bushing (18) that seals said piston rod.

10. Clamping element according to Claim 9, ***characterised in* that** a threaded bore (6) is formed in said housing for screwing in there said threaded bushing (18).

11. Clamping element according to Claim 1, ***characterised in* that** the centres of said two spherical heads (9a; 9b) of said connecting rod (7) are spaced from each other by a distance approximately equal to the distance between the centre of said sphere (9b) acting in said clamping lever (11) and the fulcrum of said clamping lever (11).

12. Clamping element according to the Claims 6 to 11, ***characterised in* that** the centre of said spherical cap (10), the axis of rotation of said cylindrical pin (13) and the clamping surface of said sphere (23) in said clamping lever enclose an angle of 90° relative to each other, with said clamping lever describing by its contour a quarter of a circle approximately.

## Revendications

1. Elément de serrage à fixer des pièces à usiner sur des montures, tables ou palettes, constitué par un carter (1), dans lequel un piston (4) est guidé qui est raccordé via un joint à rotule à une bielle motrice agissant sur un levier de serrage, ledit levier de serrage étant logé de façon à tourner dans une tête de fourche,
***caractérisé en ce* que** ladite bielle motrice (7) porte une tête sphérique (9a; 9b) respective, aux dimensions approximativement égales, à chacune de ses deux extrémités, et **en ce que** ladite tête sphérique (9a) est insérée, à bord rabattu, dans une calotte (9) à l'extrémité d'une tige de piston (5), conçue en tant qu'une partie dudit piston (4), pendant que l'autre tête sphérique (9b) est tenue dans une calotte (10) affectée audit levier de serrage (11) moyennant une broche d'entraînement (15), de façon que les axes de ladite tige de piston (5) et de ladite bielle motrice (7) puissent coïncider sur un seul axe et que la force agissant sur ladite bielle motrice (7) soit transférable directement sur ledit levier de serrage (11), en le tournant autour de son axe de rotation formée par une broche cylindrique guidée dans ladite tête de fourche (2) et en lui plaçant sur une pièce à travailler (25) affectée, de façon à tourner moyennant une sphère aplatie (23) logée dans l'extrémité dudit levier de serrage, et **en ce que** ledit levier de serrage (11), en état détendu, retourne dans un espace dudit carter (1), qui est rendu étanche contre des influences extérieures moyennant des tôles élastiques de ressort (19; 20), et **en ce que** l'écart entre le centre de ladite tête sphérique dudit autre élément sphérique (9b) de la bielle motrice dans ledit levier de serrage (11), d'un coté, et le centre de ladite broche cylindrique (13) en tant que point d'appui du levier de serrage, d'autre côté, correspond environ à la moitié de l'écart entre le point d'appui du levier de serrage et le point central de pose sur ladite pièce à travailler, passant par ladite sphère aplatie (23) affectée audit levier de serrage.

2. Elément de serrage selon la revendication 1, ***caractérisé en ce* que** le point d'introduction de force dudit piston (4) via ladite tige de piston (5), ladite bielle motrice (7) et lesdites têtes sphériques (9a, 9b) se trouve à proximité et au-dessus du point d'appui dudit levier de serrage (11).

3. Elément de serrage selon la revendication 2, ***caractérisé en ce* qu'**une poche (12) est formée dans ledit levier de serrage (11) dans la zone de l'engagement de la tête sphérique de ladite bielle motrice (7).

4. Elément de serrage selon la revendication 1, ***caractérisé en ce* que** ladite tête sphérique (9b) dans ladite calotte (10) dudit levier de serrage (1) est pourvue d'un alésage (14) central, dans lequel ladite broche d'entraînement (15) est insérée.

5. Elément de serrage selon la revendication 1, ***caractérisé en ce* que** ladite tôle élastique de ressort intérieure (19) et ladite tôle élastique de ressort inférieure (20) présentent des contours conçus de façon que ledit levier de serrage (11) y porte bien, en y glissant, au cours de son mouvement pivotant.

6. Elément de serrage selon la revendication 1, ***caractérisé en ce* que** ladite sphère (23) est guidée, pour un mouvement latéral dans ledit levier de serrage (11), dans une calotte (22) de la sphère de serrage, qui est chanfreinée en forme de toit aux deux côtés.

7. Elément de serrage selon la revendication 6, ***caractérisé en ce* que** ledit levier de serrage (11) comprend une partie de pourtour (27) latérale dans la zone de ladite calotte (22) de la sphère de serrage afin de tenir ladite sphère aplatie (23).

8. Elément de serrage selon une quelconque des revendications 1 à 6, ***caractérisé en ce* que** ledit levier de serrage (11) présente une striction (24) dans la zone du plan de serrage, qui est dirigée vers l'intérieur.

9. Elément de serrage selon une quelconque des revendications 1 à 6, ***caractérisé en ce* que** ladite tige de piston (5) est guidée dans une douille taraudée (18), qui rend étanche ladite tige de piston.

10. Elément de serrage selon la revendication 9, ***caractérisé en ce* qu'**un alésage taraudé (6) est formé dans ledit carter pour y visser ladite douille taraudée (18).

11. Elément de serrage selon la revendication 1, ***caractérisé en ce* que** les centres desdites deux têtes sphériques (9a; 9b) de ladite bielle motrice (7) sont écartés l'un de l'autre par une distance approximativement égale à la distance entre le centre de ladite sphère (9b) actionnant dans ledit levier de serrage (11) et le point d'appui dudit levier de serrage (11).

12. Elément de serrage selon les revendications 6 à 11, ***caractérisé en ce* que** le centre de ladite calotte (10), l'axe de rotation de ladite broche cylindrique (13) et la surface de serrage de ladite sphère (23) dans ledit levier de serrage forment un angle de 90° l'un relativement à l'autre, ledit levier de serrage décrivant par son contour extérieur un quart de cercle environ.
